# EUROPÄISCHE PATENTSCHRIFT

(11) **EP 0 521 181 B1**
(45) Veröffentlichungstag und Bekanntmachung des Hinweises auf die Patenterteilung: **28.02.1996**
(21) Anmeldenummer: 91111056.7
(22) Anmeldetag: 03.07.1991
(51) Int. Cl.: H05B 3/14

(54) **PTC-Heizkörper**
PTC heating device
Elément chauffant à PTC

(43) Veröffentlichungstag der Anmeldung: 07.01.1993
(73) Patentinhaber: David & Baader DBK Spezialfabrik elektrischer Apparate und Heizwiderstände GmbH, D-76870 Kandel (DE)
(72) Erfinder: Bohlender, Franz, W-6744 Kandel (DE)
(74) Vertreter: Grünecker, Kinkeldey, Stockmair & Schwanhäusser Anwaltssozietät

(56) Entgegenhaltungen:
- EP-A- 0 054 901
- DE-A- 3 042 420
- GB-A- 2 181 629
- US-A- 4 242 567

## Beschreibung

Die vorliegende Erfindung betrifft einen PTC-Heizkörper gemäß dem Oberbegriff des Anspruchs 1. Ein solcher Heizkörper ist aus der DE-A-30 42 420 bekannt.

Derartige Heizkörper weisen in der Regel mehrere flache Heizelemente auf. Die Heizelemente bestehen dabei aus einem aus isolierendem Material gefertigten Positionsrahmen, welcher mehrere Durchbrüche aufweist, in denen formangepaßte PTC-Elemente angeordnet sind. Der Positionsrahmen wird zu beiden Seiten von Elektrodenplatten bedeckt, so daß die PTC-Elemente mit beiden Elektrodenplatten in Kontakt stehen und durch diese am Herausfallen aus den Durchbrüchen gehindert werden. Durch Anlegen von Spannung an die Elektrodenplatten fließt durch die PTC-Elemente ein Strom, wodurch diese erwärmt werden und zum Heizen ihrer Umgebung dienen können.

Ein problematischer Punkt bei der Herstellung derartiger Heizkörper bzw. Heizelemente besteht in der Verbindung zwischen den Elektrodenplatten mit dem Positions- bzw. Isolierrahmen. Bei einer Anzahl bisher bekannter Heizelemente wird dies mittels geeigneter, aufgesetzter Klemmvorrichtungen erreicht. Bei dem Heizelement der DE-A30 42 420 wird die Befestigung der Elektrodenplatten an dem Positions- bzw. Isolierrahmen mittels an den Elektrodenplatten ausgebildeter Anschlußfahnen, die durch öffnungen im Positionsrahmen gesteckt und auf der jeweils anderen Seite des Positionsrahmens umgebogen werden, erreicht.

Nachteilig bei einer derartigen Befestigung der Elektrodenplatten an dem Positionsrahmen ist, daß dazu die Elektrodenplatten aus einem relativ starken Blech gefertigt sein müssen, damit die an der Elektrodenplatte ausgebildeten und die gleiche Blechstärke aufweisenden Anschlußfahnen genügend stark sind, so daß durch das Umbiegen der Anschlußfahnen auf der anderen Seite des Positionsrahmens, eine dauerhafte und feste Verbindung erreicht werden kann. Hohe Blechstärken für die Elektrodenplatten sind jedoch unerwünscht, da sie die Wärmeleitung zwischen den heizenden PTC-Elementen und der Umgebung behindern. Ein weiterer Nachteil der Befestigung der Elektrodenplatten mittels Anschlußfahnen an dem Positions- bzw. Isolierrahmen besteht in dem großen Aufwand für den Zusammenbau. Die Anschlußfahnen können bei dem Zusammenfügen der Elektroden mit dem Positionsrahmen leicht umknicken, so daß ein manuelles zeitaufwendiges Wiederaufrichten der Anschlußfahnen notwendig wird. Auch ist der Vorgang des Verbindens der Elektrodenplatten mit dem Positionsrahmen mittels Anschlußfahnen schwer automatisierbar, was zu hohen Fertigungskosten führt. Schließlich ist eine Verbindung mittels an den Enden umgebogener Anschlußfahnen nicht über längere Zeit von großer Festigkeit, da sich die Elektrodenplatten aufgrund einer nachlassenden Spannung der Anschlußfahnen im Laufe der Zeit lockern.

Aufgabe der vorliegenden Erfindung ist es daher, einen PTC-Heizkörper anzugeben, bei dem in einfacher und automatisationsgerechter Weise eine dauerhafte feste Verbindung zwischen den Elektroden und dem Isolierrahmen herstellbar ist.

Diese Aufgabe wird durch den Gegenstand Merkmale des Anspruchs 1 sowie durch den Gegenstand des Anspruchs 6 gelöst.

Durch die Erfindung wird ein PTC-Heizkörper geschaffen, bei dem neben einer festen und dauerhaften Verbindung zwischen den Elektrodenplatten und dem Isolierrahmen, welche einfach und automatisationsgerecht herstellbar ist, Elektrodenplatten von sehr geringer Stärke verwendet werden können.

Die vorliegenden Erfindung weist dabei den Vorteil einer besonders einfachen Steckverbindungsart auf. Gemäß Patentanspruch 6 wird die Steckverbindung lediglich durch einen am Isolierrahmen ausgebildeten Zapfen und einer an der Elektrodenplatte vorgesehener Öffnung gebildet, die in ihren Durchmessern zueinander so bemessen sind, daß der Zapfen mittels Preßpassung in der Öffnung der Elektrode sitzt. Diese Steckverbindung ist äußerst leicht zu fertigen und senkt dadurch die Herstellungskosten des PTC-Heizkörpers. Ein weiterer Vorteil besteht in dem einfachen Zusammenbau der Elektroden mit dem Isolierrahmen, wodurch eine Automatisierung des Zusammenbaus einfach ermöglicht wird, was wiederum die Herstellungskosten für den PTC-Heizkörper senkt. Weiterhin besteht kann durch geeignete Ausführung die Gefahr beseitigt werden , daß die Elektroden versehentlich kurzgeschlossen werden, wenn der Isolierrahmen keine seine gegenüberliegenden Seiten verbindende Bohrung, durch die ein Kurzschluß verursacht werden könnte, aufweist.

Der Gegenstand des Anspruchs 1 weist ebenfalls den Vorteil einer automatisationsgerechten und daher die Kosten senkenden Verbindungsmöglichkeit der Elektrodenplatten mit dem Isolierrahmen auf. Ein besondere Vorteil dieser Ausführungsform ist dabei darin zu sehen, daß die Steckverbindung vollkommen flach, d.h. ohne Erhebungen auf der dem Isolierrahmen abgewandten Seite der Elektrodenplatte ausgeführt ist. Dadurch kann die Elektrode gleichmäßig an dem zu erwärmenden Körper anliegen, so daß ein guter Wärmeüberzug gewährleistet ist.

Die Weiterbildung der vorliegenden Erfindung gemäß den Merkmalen des Anspruchs 2 ermöglicht in vorteilhafter Weise eine besonders feste und dauerhafte Verbindung der Elektroden mit dem Isolierrahmen. Auch diese besonders zuverlässige Verbindungsart zwischen den Elektroden und dem Isolierrahmen eignet sich für eine automatisationsgerechte Fertigung des PTC-Heizkörpers.

Die Ausgestaltung der vorliegenden Erfindung gemäß den Merkmalen des Anspruchs 3 weist den Vorteil auf, daß die hohl ausgeführten Zapfen leicht herstellbar sind und mittels eines von der Gegenseite des Isolierrahmens eingeführten Prägedorns leicht aufweitbar sind.

Die Ausgestaltung der vorliegenden Erfindung gemäß den Merkmalen der Ansprüche 4 und 8 bei der die Elektroden aus Blechstreifen mit einer Stärke von weniger als 0,2 mm, vorzugsweise von 0,1 mm gefertigt sind, weist den Vorteil auf, daß die Elektroden, aufgrund der geringen Stärke eine besonders gute Wärmeleitfähigkeit besitzen.

Die Weiterbildung gemäß den Merkmalen des Anspruchs 5 weist den Vorteil auf, daß die Zapfen so ausgeführt sind, daß sie besonders einfach herstellbar sind.

Die Ausgestaltung der Erfindung gemäß den Merkmalen des Anspruchs 7 den Vorteil auf, daß durch die als Schlitz ausgeführte öffnung die Elektroden zwar fest mit dem Isolierrahmen verbunden sind, sich aber bei Erwärmung frei ausdehnen können, so daß keine Verspannung und insbesondere kein Aufbiegen der Elektroden erfolgt, wodurch sich der Kontakt zwischen den PTC-Elementen und den Elektroden verschlechtern könnte.

Schließlich weist die Weiterbildung der vorliegenden Erfindung gemäß den Merkmalen des Anspruchs 9 den Vorteil auf, daß jede Elektrode die von ihr bedeckten Durchbrüche zuverlässig verschließt, so daß ein Herausfallen der PTC-Elemente, selbst wenn diese sehr klein ausgeführt sind, zuverlässig verhindert wird.

Die Erfindung wird nachfolgend unter Bezugnahme auf in den Zeichnungen dargestellte Ausführungsbeispiele näher erläutert. Es zeigt:
- Fig. 1: eine perspektivische Darstellung eines PTC-Heizkörpers gemäß einer ersten Ausführungsform der Erfindung;
- Fig. 2: eine perspektivische Darstellung eines PTC-Heizkörpers gemäß einer zweiten Ausführungsform der Erfindung;
- Fig. 3a und 3b: eine besonders einfache und kostengünstige Ausführungsform für die Zapfen der Steckverbindung des Ausführungsbeispiels der Fig. 1
- Fig. 4: einen Querschnitt durch eine besonders bevorzugte Ausgestaltung der Steckverbindung gemäß dem Ausführungsbeispiel der Fig. 1.

Gemäß den Fig. 1 und 2 weist der PTC-Heizkörper einen Isolierrahmen 1 mit ausgebildeten Durchbrüchen 2 und darin eingesetzten formangepaßten PCT-Widerstands-Elemente 3 auf. Der flach ausgebildete Isolierrahmen wird zu beiden Seiten von Elektroden 4 und 4a umgeben, so daß die PTC-Elemente sicher zwischen den Elektrodenplatten 4 und 4a gehalten werden und mit diesen in Kontakt stehen. Die Elektrodenplatten 4 und 4a sind mittels Steckverbindungen 5 fest mit dem Isolierrahmen 1 verbunden. Die Steckverbindungen bestehen aus Zapfen 6 bzw. 6' und Öffnungen 7 bzw. 7'.

Eine der in Figur 1 gezeigten Elektrodenplatten könnte zur Erzielung dreier Heizstufen auch zweistückig ausgebildet sein. Einer ersten Heizstufe entspräche dann das Heizen nur des einen PTC-Elements, einer zweiten Heizstufe das Heizen des anderen PTC-Elements und einer dritten Heizstufe das Heizen beider PTC-Elemente gleichzeitig. Die zweigeteilte Elektrodenplatte könnte dabei durch zwei der kürzeren, in Figur 2 dargestellten Elektrodenplatten gebildet sein.

Im Falle des Ausführungsbeispiels gemäß der Fig. 1 sind die Zapfen integral an den Elektrodenplatten ausgebildet. Die Zapfen werden in die Öffnungen 7 eingeführt, welche so bemessen sind, daß jede Elektrode über die Zapfen mittels Preßpassung mit dem Isolierrahmen verbunden ist. Jede Elektrode ist mit mindestens zwei derartiger Steckverbindungen an dem Isolierrahmen befestigt. Allgemein ist jede Elektrodenplatte an so vielen Punkten mit dem Isolierrahmen verbunden, wie es notwendig ist, um die PTC-Elemente sicher in den Durchbrüchen zu halten. Im Falle der Fig. 1 sind dies jeweils drei Verbindungspunkte, so daß an jeder Stirnseite der Durchbrüche je ein Verbindungspunkt vorhanden ist. Durch das sichere Verschließen der Durchbrüche mit den Elektrodenplatte können die PTC-Elemente auch sehr klein ausgeführt sein und müssen nicht zwingend an die Form der Durchbrüche angepaßt sein.

Die Fig. 3a und 3b zeigen eine Möglichkeit, wie die Zapfen äußerst einfach und automatisationsgerecht hergestellt werden können. In einem ersten Schritt wird ein Kreuzschlitz 8 an der Stelle, wo der Zapfen vorgesehen sein soll, eingestanzt. In einem zweiten Arbeitsschritt werden dann die dreieckförmigen, gestanzten Zungen 9 senkrecht zur Elektrodenplatte mittels eines Stempels aufgestellt, so daß der Zapfen 6 entsteht.

Zweckmäßigerweise weist der Isolierrahmen eine Bohrung mit einem Profil gemäß der Fig. 4 auf. Fig. 4 zeigt einen Querschnitt durch eine Steckverbindung 5 am Isolierrahmen. Zu erkennen ist, daß die Bohrung der Öffnung 7 in den Außenbereichen einen weiteren Durchmesser aufweist als im Innenbereich der Bohrung. Der Zapfen 6 der Elektrode 4 bzw. 4a weist einen Durchmesser auf, der etwa dem Durchmesser der verengten Stelle 10 der Öffnung 7 entspricht. Nach Auflegen der Elektrodenplatte 4 auf den Isolierrahmen 1 derart, daß der Zapfen 6 in seiner entsprechenden Öffnung 7 sitzt, wird der in seiner Länge über die verengte Stelle 10 der Öffnung 7 reichende Zapfen 6, von der der Elektrode gegenüberliegenden Seite des Isolierrahmens 1 mittels eines Prägedornes 11 aufgeweitet, so daß ein Zurückweichen des derart in seinem Durchmesser vergrößerten Zapfens 6 aufgrund der verengten Stelle 10 der Öffnung 7 verhindert wird. Um die Elektrode während des Aufweitens mittels des Prägedorns nicht wieder aus der Öffnung herauszuschieben, wird während des Aufweitens mit dem Prägedorn von der anderen Seite der Elektrode mit einer Gegenhülse 12 gegengehalten. Eine auf diese Weise befestigte Elektrode ist in äußerst dauerhafter Weise fest mit dem Isolierrahmen verbunden.

Die in den Fig. 1 und 4 gezeigten Steckverbindungen weisen den Vorteil auf, daß nach Befestigung der Elektrodenplatte mit dem Isolierrahmen keine Erhebungen auf der dem Isolierrahmen abgewandten Oberfläche der Elektrodenplatte auftreten. Der PTC-Heizkörper kann daher plan auf dem zu beheizenden Körper aufliegen, wodurch eine gute Wärmeleitung gewährleistet ist.

Damit ein Kurzschluß zwischen den beiden Elektrodenplatten zuverlässig vermieden werden kann, weist jede Elektrodenplatte 4 in den Bereichen, in denen die Öffnungen für die jeweils andere Elektrodenplatte im Isolierrahmen vorgesehen sind, Aussparungen 13 auf. Auch ist eine derartige Aussparung notwendig, falls das in der Fig. 4 dargestellte Aufweiten der Zapfen mit Hilfe eines Prägedorns erfolgen soll, da diesem zum Aufweiten der Zapfen bei einer der Elektroden nicht von der anderen Elektrode der Zugang zu den Öffnungen versperrt sein darf.

Die Elektrodenplatten sind vorzugsweise aus einem federharten Messingblech mit einer Stärke kleiner als 0,2 mm, vorzugsweise jedoch von 0,1 mm, gefertigt. Derartig dünne Messingbleche weisen eine hervorragende Wärmeleitfähigkeit auf, so daß die von den PTC-Elementen abgegebene Wärme gut an die Umgebung weitergeleitet werden kann.

In der Ausführungsform gemäß der Fig. 2 der vorliegenden Erfindung sind die Zapfen 6' nicht an den Elektrodenplatten 4 bzw. 4a, sondern an dem Isolierrahmen 1 selbst ausgebildet. Dementsprechend weisen die Elektrodenplatten 4 und 4a Öffnungen 7' auf. Bei dieser Ausführungsform sind die Zapfen 6' und die Öffnungen 7' zueinander so bemessen, daß die Elektroden durch die Zapfen mittels Preßpassung fest mit dem Isolierrahmen 1 verbunden sind. Die Öffnungen 7' können dabei auch als Schlitze 7' ausgeführt sein, so daß ein temperaturbedingtes Ausdehnen der Elektrodenplatten zur Vermeidung von mechanischen Spannungen ermöglicht wird. Bei dieser Ausführungsform besteht im Gegensatz zu der Ausführungsform der Fig. 1 keinerlei Gefahr, daß die Elektrodenplatten miteinander unmittelbar in Kontakt kommen können, da der Isolierrahmen keine Öffnungen aufweist. Folglich müssen keine Aussparungen 13 wie bei der Fig. 1 vorgesehen sein, wie dies in Fig. 2 gestrichelt angedeutet ist. Die Aussparungen können jedoch wiederum sinnvoll sein, wenn zur Erzielung dreier Heizstufen eine der Elektrodenplatten zweistückig ausgeführt ist. In diesem Falle ermöglichen die Aussparungen 13, daß die auf einer gemeinsamen Seite des Isolierrahmens angeordneten kurzen Elektroden platzsparend und berührungsfrei in die jeweilige Aussparung der anderen Elektrode eingreifend angeordnet sein können.

Die Elektrodenplatten 4 und 4a können gemäß Fig. 2 durch einen integral an den Elektrodenplatten vorgesehenen Crimpanschluß 14 mit den elektrischen Zuführungsleitungen 15 verbunden sein. Eine Verbindung mit den elektrischen Leitungen 15 ist gemäß Fig. 1 auch über Stecker 16, die auf an den Elektrodenplatten ausgebildete Zungen 17 gesteckt werden, möglich.

## Patentansprüche

1. PTC-Heizkörper mit einem Isolierrahmen (1), mindestens zwei auf beiden Seiten des Isolierrahmens angeordneten und mit dem Isolierrahmen jeweils an mindestens zwei Punkten fest verbundenen Elektrodenplatten (4, 4a) und mindestens einem in einem Durchbruch (2) des Isolierrahmens (1) eingesetzten, zwischen beiden Elektrodenplatten liegendem und mit diesen in Kontakt stehendem PTC-Element (3), wobei die Befestigung jeder Elektrodenplatte (4, 4a) in einem bestimmten Punkt am Isolierrahmen (1) jeweils mittels einer integral an dem Isolierrahmen und der Elektrodenplatte ausgebildeten Steckverbindung (5) erreicht ist, **dadurch gekennzeichnet,** daß die Steckverbindung aus einem an der Elektrodenplatte (4, 4a) ausgebildeten Zapfen (6) und einer an dem Isolierrahmen ausgebildeten Öffnung (7) besteht, deren Durchmesser zueinander so bemessen sind, daß der Zapfen mittels Preßpassung in der Öffnung sitzt.

2. PTC-Heizkörper nach Anspruch 1, **dadurch gekennzeichnet,** daß die öffnung im Isolierrahmen (1) von einer Bohrung gebildet wird, die den Isolierrahmen vollständig durchsetzt und die im Inneren des Isolierrahmens einen verengten Durchmesser (10) aufweist, derart, daß der Zapfen (6) mit seiner Spitze über die verengte Stelle bis in einen erweiterten Bereich ragt und in dieser Stellung aufgeweitet ist.

3. PTC-Element nach Anspruch 2, **dadurch gekennzeichnet,** daß der Zapfen (6) zur besseren Aufweitbarkeit hohl ausgeführt ist.

4. PTC-Heizelement nach einem der vorhergehenden Ansprüche, **dadurch gekennzeichnet,** daß die Elektrodenplatten (4, 4a) als Blechstreifen mit einer Stärke von weniger als 0,2 mm, vorzugsweise von 0,1 mm, ausgeführt sind.

5. PTC-Heizkörper nach Anspruch 4, **dadurch gekennzeichnet,** daß der Zapfen an dem Blechstreifen durch Stanzen eines Kreuzschlitzes (8) in dem Blechstreifen und Hochbiegen der dabei entstehenden dreieckförmigen Zungen (9) gebildet ist.

6. PTC-Heizkörper mit einem Isolierrahmen (1), mindestens zwei auf beiden Seiten des Isolierrahmens angeordneten und mit dem Isolierrahmen jeweils an mindestens zwei Punkten fest verbundenen Elektrodenplatten (4, 4a) und mindestens einem in einem Durchbruch (2) des Isolierrahmens (1) eingesetzten, zwischen beiden Elektrodenplatten liegendem und mit diesen in Kontakt stehendem PTC-Element (3), wobei die Befestigung jeder Elektrodenplatte (4, 4a) in einem bestimmten Punkt am Isolierrahmen (1) jeweils mittels einer integral an dem Isolierrahmen und der Elektrodenplatte ausgebildeten Steckverbindung (5) erreicht ist, **dadurch gekennzeichnet,** daß die Steckverbindung aus seinem am Isolierrahmen (1) ausgebildeten Zapfen (6') und einer an der Elektrodenplatte (4, 4a) ausgebildeten Öffnung (7') besteht, deren Durchmesser zueinander so bemessen sind, daß der Zapfen mittels Preßpassung in der Öffnung sitzt.

7. PTC-Heizkörper nach Anspruch 6, **dadurch gekennzeichnet**, daß die Öffnung als Schlitz (7') ausgeführt ist, um der Elektrodenpaltte (4, 4a) ein temperaturbedingtes freies Ausdehnen zu ermöglichen.

8. PTC-Heizkörper nach Anspruch 6 oder 7, **dadurch gekennzeichnet**, daß die Elektrodenplattten (4, 4a) als Blechstreifen mit einer Stärke von weniger als 0,2 mm, vorzugsweise 0,1 mm, ausgeführt sind.

9. PTC-Heizkörper nach einem der vorhergehenden Ansprüche, **dadurch gekennzeichnet**, daß jede Elektrodenplatte (4, 4a) mit mindestens je einer Steckverbindung (5) vor den Stirnseiten eines jeden von ihr bedeckten Durchbruchs (2) mit dem Isolierrahmen (1) verbunden ist.

## Claims

1. PTC heating element comprising an insulating frame (1), at least two electrode plates (4, 4a) rigidly connected in at least two places each on either side of the insulating frame, and at least one PTC element (3) inserted into a recess (2) in the insulating frame (1), lying between the two electrode plates and in contact therewith, the fixing of each electrode plate (4, 4a) at a certain point on the insulating frame (1) in each case being achieved by means of a plug-in connection (5) formed integrally with the insulating frame and the electrode plate, characterised in that the plug-in connection consists of a pin (6) formed on the electrode plate (4, 4a) and an aperture (7) formed on the insulating frame, whose relative diameters are such that the pin fits in the aperture in a press fit.

2. PTC element according to claim 1, characterised in that the aperture in the insulating frame (1) is formed by a bore, which fully penetrates the insulating chamber and has a narrower diameter (10) inside the insulating frame, such that the pin (6) projects with its tip over the narrower point into a widened region and is expanded in this position.

3. PTC element according to claim 2, characterised in that the pin (6) is hollow so as to be easier to expand.

4. PTC element according to one of the preceding claims, characterised in that the electrode plates (4, 4a) are formed as sneet-metal strips with a thickness of less than 0.2 mm, preferably of 0.1 mm.

5. PTC element according to claim 4, characterised in that the pin is formed on the sheet-metal strip by the punching of a cruciform slot (8) therein, and bending up of the triangular flaps (9) formed thereby.

6. PTC element comprising an insulating frame (1), at least two electrode plates (4, 4a) rigidly connected in at least two places each to the insulating frame on either side of said insulating frame, and at least one PTC element (3) inserted into a recess (2) in the insulating frame (1) ) and lying between the two electrode plates and in contact therewith, wherein the fixing of each electrode plate (4, 4a) to a particular point on the insulating frame (1) is achieved in each case by means of a plug-in connection (5) formed integrally with the insulating frame and the electrode plate, characterised in that the plug-in connection consists of its pin (6') formed on the insulating frame (1) and an aperture (7') formed on the electrode plate (4, 4a), whose relative diameters are such that the pin fits in the aperture in a press fit.

7. PTC element according to claim 6, characterised in that the aperture is formed as a slot (7') in order to permit the electrode plate (4,4a) to expand freely according to the temperature.

8. PTC element according to claim 6 or 7, characterised in that the electrode plates (4, 4a) are formed as sheet-metal strips with a thickness of less than 0.2 mm, preferably of 0.1 mm.

9. PTC element according to one of the preceding claims, characterised in that each electrode plate (4,4a) is connected to the insulating frame (1) by at least one plug-in connection (5) each in front of the ends of each recess (2) covered by said plug-in connection.

## Revendications

1. Corps de chauffe à coefficient positif de température comprenant un cadre isolant (1), au moins deux plaques formant électrode (4, 4a) disposées sur les deux côtés du cadre isolant et reliées chacune de manière fixe au cadre isolant en au moins deux points, et au moins un élément à coefficient positif de température (3) inséré dans un perçage (2) du cadre isolant (1), situé entre les deux plaques formant électrode et en contact avec ces dernières, la fixation de chaque plaque formant électrode (4, 4a) étant réalisée en un point déterminé sur le cadre isolant (1) au moyen d'un assemblage à emboîtement (5) réalisé de manière intégrale sur le cadre isolant et la plaque formant électrode, **caractérisé** en ce que l'assemblage à emboîtement est constitué d'un téton (6) réalisé sur la plaque formant électrode (4, 4a) et d'un orifice (7) réalisé sur le cadre isolant, les diamètres du téton et de l'orifice étant dimensionnés l'un par rapport à l'autre de manière telle que le téton est logé dans l'orifice par ajustage serré.

2. Corps de chauffe à coefficient positif de température selon la revendication 1, **caractérisé** en ce que l'orifice dans le cadre isolant (1) est formé par un perçage qui traverse complètement le cadre isolant et qui présente à l'intérieur du cadre isolant un diamètre rétréci (10) de manière telle que le téton (6) pénètre avec sa pointe par la zone rétrécie jusqu'à une zone plus large et est élargi dans cette position.

3. Elément à coefficient positif de température selon la revendication 2, **caractérisé** en ce que le téton (6) est réalisé creux pour pouvoir mieux être élargi.

4. Elément chauffant à coefficient positif de température selon l'une des revendications précédentes, **caractérisé** en ce que les plaques formant électrode (4, 4a) sont réalisées sous la forme de bandes de tôle d'une épaisseur inférieure à 0,2 mm, de préférence de 0,1 mm.

5. Corps de chauffe à coefficient positif de température selon la revendication 4, **caractérisé** en ce que le téton est formé sur la bande de tôle par estampage d'une fente en croix (8) dans la bande de tôle et cambrage des languettes (9) triangulaires ainsi obtenues.

6. Corps de chauffe à coefficient positif de température comprenant un cadre isolant (1), au moins deux plaques formant électrode (4,4a) disposées sur les deux côtés du cadre isolant et reliées chacune de manière fixe au cadre isolant en au moins deux points, et au moins un élément à coefficient positif de température (3) inséré dans un perçage (2) du cadre isolant (1), situé entre les deux plaques formant électrode et en contact avec ces dernières, la fixation de chaque plaque formant électrode (4, 4a) étant réalisée en un point déterminé sur le cadre isolant (1) au moyen d'un assemblage à emboîtement (5) réalisé de manière intégrale sur le cadre isolant et la plaque formant électrode, **caractérisé** en ce que l'assemblage à emboîtement est constitué de son téton (6') réalisé sur le cadre isolant (1) et d'un orifice (7') réalisé sur la plaque formant électrode (4,4a), les diamètres du téton et de l'orifice étant dimensionnés l'un par rapport à l'autre de manière telle que le téton est logé dans l'orifice par ajustage serré.

7. Corps de chauffe à coefficient positif de température selon la revendication 6, **caractérisé** en ce que l'orifice est réalisé sous forme de fente (7') pour permettre à la plaque formant électrode (4, 4a) de se dilater librement sous l'effet de la température.

8. Corps de chauffe à coefficient positif de température selon la revendication 6 ou 7, **caractérisé** en ce que les plaques formant électrode (4,4a) sont réalisées sous forme de bandes de tôle d'une épaisseur inférieure à 0,2 mm, de préférence 0,1 mm.

9. Corps de chauffe à coefficient positif de température selon l'une des revendications précédentes **caractérisé** en ce que chaque plaque formant électrode (4, 4a) est reliée au cadre isolant (1) par respectivement au moins un assemblage à emboîtement (5), devant les côtés frontaux de chaque perçage (2) recouvert par ladite plaque.
